# EUROPÄISCHE PATENTSCHRIFT

(11) **EP 0 162 334 B1**
(45) Veröffentlichungstag und Bekanntmachung des Hinweises auf die Patenterteilung: **09.08.1989**
(21) Anmeldenummer: 85105113.6
(22) Anmeldetag: 26.04.1985
(51) Int. Cl.: H01P 1/12

(54) **Mikrowellen-Drehschalter**
Microwave rotating switch
Commutateur rotatif aux hyperfréquences

(30) Priorität: 25.05.1984 DE 3419534
(43) Veröffentlichungstag der Anmeldung: 27.11.1985
(73) Patentinhaber: ANT Nachrichtentechnik GmbH, D-71522 Backnang (DE)
(72) Erfinder: Ullmann, Wolfgang, Dipl.-Ing., D-7150 Backnang (DE)
(74) Vertreter: Wiechmann, Manfred, Dipl.-Ing.

(56) Entgegenhaltungen:
- EP-A- 0 058 228
- GB-A- 2 013 409
- US-A- 3 995 239
- US-A- 4 151 489

## Beschreibung

Die vorliegende Erfindung betrifft einen Mikrowellen-Drehschalter, bestehend aus einem Gehäuse mit mehreren Wellenleiteranschlüssen und einem in dem Gehäuse angeordneten Rotor, der mindestens einen Wellenleiter trägt, wobei dieser Wellenleiter in einer°besfimmten Stellung des Rotors eine Signalverbindung zwischen zwei Wellenleiteranschlüssen herstellt.

Ein derartiger Drehschalter ist aus der DE-29 24 969 bekannt. Solche Drehschalter mit z. B. 4 oder sogar 6 Signaleingängen bzw. -ausgängen werden beispielsweise eingesetzt, um Reservegeräte, wie Sender und Empfänger, in ein Nachrichtenübertragungssystem anstelle von ausgefallenen Hauptgeräten einzuschalten.

Besonders in Nachrichtensatelliten wird eine hohe Betriebssicherheit gefordert. Deshalb müssen hier Reservegeräte vorgesehen werden, die als Ersatz für ein defektes Gerät eingeschaltet werden können. Für die Schalter, welche die Reservegeräte einschalten, besteht, ebenso wie für alle anderen baugruppen in einem Satelliten, die Erfordernis nach geringem Gewicht und wenig Platzbedarf.

Der aus der DE-29 24 969 bekannte Mikrowellen-Drehschalter ist vollständig in Hohlleitertechnick ausgeführt, das gilt sowohl für die Wellenleiteranschlüsse am feststehenden Gehäuse als auch für die Wellenleiter auf dem Rotor. Durch die Realisierung in Hohlleitertechnick wird der Drehschalter ziemlich schwer und hat relativ große Abmessungen.

Der Erfindung liegt daher die Aufgabe zugrunde, einen Mikrowellen-Drehaschalter der eingangs genannten Art anzygeben, der einen geringeren Platzbedarf besitzt und leichter ist als die bekannten Drehschalter.

Erfindungsgemäß wird diese Aufgabe dadurch gelöst, daß der Rotor eine elektrisch leitende Platte trägt, die mit mindestens einem als Wellenleiter dienenden Spalt versehen ist, und daß jeder Spalt durch einen in das Gehäuse und in den Rotor eingelassenen Hohlraum verläuft.

Zweckmäßge Ausführungen der Erfindung gehen aus den Unteransprüchen hervor.

Der erfindungsgemäße Mikrowellen-Drehschalter besitzt vorteilhafterweise eine geringe Durchgangsdämpfung, eine hohe Entkopplung zwischen durchgeschalteten und nicht durchgeschalteten Wellenleitem und eine gute Anpassung.

Anhand eines in der Zeichnung dargestellten Ausführungsbeispiels wird nun die Erfindung näher erläutert. Es zeigen :
Fig. 1 die Draufsicht und.
Fig. 2 einen Querschnitt A-A durch einen Mikrowellen-Drehschalter.

Der in den Fig. 1 und 2 dargestellte Mikrowellen-Drehschallter besteht aus einem feststehenden Gehäuse, dessen Unterteil 1 mit einem Deckel 2 abbeschlossen ist, und einem in dem Gehäuse drehbar gelagerten Rotor 3.

An den Außenseiten des Gehäuses 1, 2 sind vier Wellenleiteranschlüsse angebracht; hier sind es Koaxialleiter 4, 5, 6 und 7, deren Außenleiter an die Gehäusewände angeflanscht sind und deren Innenleiter in das Innere des Gehäuses hineinführen.

Signalverbindungen zwischen jeweils zwei beliebigen der vier Wellenleiteranschlüsse werden mittels auf dem Rotor 3 angeordneten Wellenleitem hergestellt.

Um alle möglichen Kombinationen von Wellenleiteranschlüssen durchschalten zu können, sind drei Wellenleiter erforderlich. Diese drei Wellenleiter sind durch drei Spalte 8, 9 und 10 realisiert, die in eine auf dem Rotor 3 befestigte elektrisch leitende, Platte 11 eingelassen sind. Die beiden aus der Mitte der Platte 11 versetzten Spalte 8 und 10 verlaufen bogenformig gekrümmt, so daß sie je nach Stellung des Rotors Signalverbindungen zwischen jeweils benachbarten Wellenleiteranschlüssen, also den Koaxialleitem 4, 5 order 5, 6 oder 6, 7 oder 7, 4, herstellen. Der durch die Mitte zwischen den äußeren Spalten 8 und 10 geradlinig verlaufende Spalt 9 führt bei entsprechender Stellung des Rotors 3 Signale von einem Wellenleiteranschluß zum jeweils gegenüberliegenden, also vom Koaxialleiter 4 zum Koaxialleiter 6 oder vom Koaxialleiter 5 zum Koaxialleiter 7.

Damit sich in den Spalten 8, 9 und 10 in der elektrisch leitenden Platte 11 Wellen ausbreiten können, sind oberhalb und unterhalb der Spalte Hohlräume 12, 13, 14 und 15 in den gehäusedeckel 2 und in den Rotor 3 eingelassen. Oberhalb aller Spalten 8, 9 und 10 besitzt der Gehäusedeckel 2 einen an den Durchmesser der Rotors angepaßten Hohlraum 12, und in den Rotor 3 ist unterhalb eines jeden Spalts 8, 9, 10 ein Kanal 13, 14, 15 eingefräst.

Zwischen den Spalten 8, 9 und 9, 10 sind, um eine Signalüberkopplung zu vermeiden, Abschirmstege 16 und 17 auf der elektrisch leitenden Platte 11 angebracht.

Es besteht unter Umständen die Gefahr, daß sich in dem Trennspalt 18 zwischen dem Rotor 3 und dem feststehenden Gehäuse 1, 2 Wellen ausbreiten und damit eine Verkopplung zwischen geschalteten und nicht geschalteten Wellenleiteranschlüssen entsteht Diese Wellen werden zum größten Teil schon durch die Abschirmstege 16 und 17 abgeblockt. In dem vorliegenden Ausführungsbeispiel sind zusätzlich noch mehrere Einschnitte 19 am Rand der Platte 11 vorgesehen, die so bemessen sind, daß sie die Wellen in dem Trennspalt 18 sperren. Eine ähnliche Abblockwirkung hat eine zahnartige Sperrstruktur 20 welche, wie in Fig. 1 angedeutet, am Innenrand eines zwischen dem Gehäuseunterteil 1 und dem -oberteil 2 eingeklemmten, die Platte 11 auf dem Rotor 3 umgebenden blech 21 ausgespart ist

Das elektrisch leitende blech 21 weist vier mit den Innenleitem der Koaxialleiter 4, 5, 6 und 7 gekoppelte Spalte 22, 23 , 24 und 25 auf, die bis an den Innenrand des Blechs 21 gehen und somit die Fortsetzung der auf dem Rotor verlaufenden Wellenleiter 8, 9, 10 bilden. Unterhalb und oberhalb der Spalte 22, 23, 24 und 25 im Blech 21 sind ebenfalls die für die Ausbreitung der Wellen in den Spalten erforderlichen Hohlräume 26, 27, 28 und 29 in dem Gehäseunterteil 1 und dem Deckel 2 eingefräst.

Die Ankopplung der Koaxialleiter 4, 5, 6 und 7 an die Spalte 22, 23, 24 und 25 erfolgt auf einfachste Weise durch galvanische Kontaktierung der Koaxialinnenleiter mit dem Blech 21 in der nähe der Spalte. Die Wellenleiteranschlüsse können statt in Koaxial- auch in Hohlleiter- oder Planarleitertechnik (Streifen-, Schlitz-, oder Finleiter) ausgeführt werden.

Zweckmäßigerweise werden für alle Teile des Mikrowellen-Drehschalters Materialien (z. B. Aluminium) mit gleichen Wärmeausdehnungskoeffizienten verwendet, damit es bei temperaturänderungen keine Verspannungen zwischen dem Gehäuse und dem Rotor gibt

## Patentansprüche

1. Mikrowellen-Drehschalter, bestehend aus einem Gehäuse mit mehreren Wellenleiteranschlüssen und einem in dem Gehäuse angeordneten Rotor, der mindestens einen Wellenleiter trägt, wobei dieser Wellenleiter in einer bestimmten Stellung des Rotors eine Signalverbindung zwischen zwei Wellenleiteranschlüssen herstellt, dadurch gekennzeichnet, daß der Rotor (3) eine elektrisch leitende Platte (11) trägt, die mit mindestens einem als Wellenleiter dienenden Spalt (8, 9, 10) versehen ist, und daß jeder Spalt (8, 9, 10) durch einen in das Gehäuse (1, 2) und in den Rotor (3) eingenlassenen Hohlraum (12, 13, 14, 15) verläuft.

2. Mikrowellen-Drehschalter nach Anspruch 1, dadurch gekennzeichnet, daß das gehäuse (1, 2), der Rotor (3) und die elektrisch leitende Platte (11) aus Materialien mit möglichst gleich großen Wärmeausdehnungskoeffizienten gefertigt sind.

3. Mikrowellen-Drehschalter nach Anspruch 2, dadurch gekennzeichnet, daß das Gehäuse (1, 2), der Rotor (3) und die elektrisch leitende Platte (11) aus Aluminium gefertigt sind.

4. Mikrowellen-Drehschalter nach Anspruch 1, dadurch gekennzeichnet, daß die elektrisch leitende Platte (11) zwei bogenförmig gekrümmte Spalte (8, 10) und einen zwischen diesen beiden Spalten geradlinig verlaufenden Spalt (9) aufweist, so daß mit diesen drei Wellenleitem Signalverbindungen zwischen zwei beliebigen von vier am Gehäuse (1, 2) angeordneten Wellenleiteranschlüssen (4, 5, 6, 7) hergestellt werden können.

5. Mikrowellen-Drehschalter nach Anspruch 1 oder 4, dadurch gekennzeichnet, daß auf der elektrisch leitenden Platte (11) zwischen den Spalten (8, 9, 10) Abschirmstege (16, 17) angeordnet sind.

6. Mikrowellen-Drehschalter nach Anspruch 1, dadurch gekennzeichnet, daß die elektrisch leitende Platte (11) am Rand Einschnitte (19) aufweist, die so bemessen sind, daß sie Wellen, welche sich im Trennspalt (18) zwischen dem Rotor (3) und dem Gehäuse (1, 2) ausbreiten, sperren.

## Claims

1. Rotary microwave switch, composed of a housing having a plurality of waveguide ports and a rotor disposed in said housing supporting at least one waveguide, with said waveguide, in a certain position of the rotor, establishing a signal connection between the two waveguide ports, characterised in that the rotor (3) carries an electrically conductive plate (11) which is provided with at least one gap (8, 9, 10) serving as waveguide, and each gap (8, 9, 10) extends through a cavity (12, 13, 14, 15) made in the housing (1, 2) and in the rotor (3).

2. Rotary microwave switch according to claim 1, characterised in that the housing (1, 2), the rotor (3) and the electrically conductive plate ' (11) are made of materials having the same coefficient of thermal expansion, if possible.

3. Rotary microwave switch according to claim 2, characterised in that the housing (1, 2), the rotor (3) and the electrically conductive plate (11) are made of aruminium.

4. Rotary microwave switch according to claim 1, characterised in that the electrically conductive plate (11) is provided with two arcuately shaped gaps (8, 10) and a linear gap extending between said two gaps so that signal connections can be established with these three waveguides between any two of the four waveguide ports (4, 5, 6, 7) disposed at the housing (1, 2).

5. Rotary microwave switch according to claim 1 or 4, characterised in that shielding bars (16, 17) are disposed on the electrically conductive plate (11) between the gaps (8, 9, 10).

6. Rotary microwave switch according to claim 1, characterised in that the electrically conductive plate (11) has cuts (19) in its edge of such dimensions that they block waves propagating through the separating gap (18) between the rotor (3) and the housing (1, 2).

## Revendications

1. Commutateur tournant pour micro-ondes, constitué par une enceinte avec plusieurs raccords pour guides d'ondes et par un rotor qui est agencé dans cette enceinte et porte au moins un guide d'ondes, ce guide d'ondes établissant, dans une certaine position du rotor, une liaison pour signaux entre deux raccords pour guides d'ondes, caractérisé par le fait que le rotor (3) porte une plaque électriquement conductrice (1) qui est munie d'au moins une fente (8, 9, 10) servant de guide d'ondes, et par le fait que chaque fente (8, 9, 10) passe par une cavité (12, 13, 14, 15) aménagée dans l'enceinte (1, 2) et dans le rotor (3).

2. Commutateur pour micro-ondes selon revendication 1, caractérisé par le fait que l'enceinte (1, 2), le rotor (3) et la plaque électriquement conductrice (11) sont faits en matériaux ayant des coefficients de dilatation thermique aussi voisins ou égaux que possible.

3. Commutateur pour micro-ondes selon revendication 2, caractérisé par le fait que l'enceinte (1,2), le rotor (3) et la plaque électriquement conductrice (11) sont en aluminium.

4. Commutateur pour micro-ondes selon revendication 1, caractérisé par le fait que la plaque électriquement conductrice (11) présente deux fentes courbes en forme d'arc (8, 10) et, entre ces deux fentes, une fente à tracé rectiligne (9), de manière à permettre d'établir, avec ces trois guides d'ondes, des liaisons pour signaux entre deux raccords quelconques pour guides d'ondes, parmi quatre (4, 5, 6, 7) agencés sur l'enceinte (1, 2).

5. Commutateur pour micro-ondes selon revendication 1 ou 4, caractérisé par le fait que des âmes-écrans (16, 17) sont agencées sur la plaque électriquement conductrice (11), entre les fentes (8, 9, 10).

6. Commutateur pour micro-ondes selon revendication 1, caractérisé par le fait que la plaque électriquement conductrice (11) présente, sur son bord, des encoches (19) dimensionnées de manière à arrêter les ondes qui se propagent dans la fente de séparation (18) entre le rotor (3) et l'enceinte (1, 2).
